# EUROPÄISCHE PATENTSCHRIFT

(11) **EP 0 224 234 B1**
(45) Veröffentlichungstag und Bekanntmachung des Hinweises auf die Patenterteilung: **03.06.1992**
(21) Anmeldenummer: 86116277.4
(22) Anmeldetag: 24.11.1986
(51) Int. Cl.: H01J 25/02, H01J 23/20

(54) **Offener, quasi-optischer Resonator für elektromagnetische Millimeter- und Submilllimeterwellen**
Quasi-optical open resonator for millimetric and submillimetric electromagnetic waves
Résonateur quasi-optique ouvert pour ondes électromagnétiques millimétriques et submillimétriques

(30) Priorität: 29.11.1985 CH 5096/85
(43) Veröffentlichungstag der Anmeldung: 03.06.1987
(73) Patentinhaber: Schweizerische Eidgenossenschaft Vertreten durch den Generalsekretär des schweizerischen Schulrates, CH-8092 Zürich (CH)
(72) Erfinder: Isaak, Bernhard, CH-1007 Lausanne (CH); Perrenoud, André, CH-1260 Nyon (CH); Tran, Minh Quang, Dr., CH-1004 Lausanne (CH)
(74) Vertreter: Lück, Gert, Dr. rer. nat.

(56) Entgegenhaltungen:
- GB-A- 649 395
- US-A- 3 559 043
- INTERNATIONAL JOURNAL OF ELECTRONICS, Band 57, Nr. 6, 1984, Seiten 977-984, London, GB; T.A. HARGREAVES et al.: "Experimental study of a single-mode quasi-optical gyrotron"
- INTERNATIONAL JOURNAL OF INFRARED AND MILLIMETER WAVES, Band 7, Nr. 3, März 1986, Seiten 427-446, Plenum Publishing Corp., London, GB; A. PERRENOUD et al.: "On the design of open resonators for quasi-optical gyrotrons"
- IDEM.

## Beschreibung

Die Erfindung betrifft einen offenen, quasi-optischen Resonator für elektromagnetische Millimeter- und Submillimeterwellen gemäss dem Oberbegriff des Patentanspruchs 1.

Ein solcher Resonator findet vorzugsweise Verwendung in einer Mikrowellenquelle, welche unter dem Begriff quasi-optisches Gyrotron bekannt und beispielsweise in einem Artikel von T.A. Hargreaves et al., Int. J. Electronics 57, 977 (1984), oder auch in einem Artikel von A. Perrenoud et al., Int. J. Electronics 57, 985 (1984), beschrieben ist.

In dem in den Artikeln beschriebenen Gyrotron durchsetzt ein von einer Elektronenkanone erzeugter Hochenergieelektronenstrahl den genannten Resonator in der Mitte zwischen den beiden Hohlspiegeln. Aufgrund eines parallel zur Elektronenstrahlachse orientierten starken Magnetfeldes bewegen sich die Elektronen auf spiralförmigen Bahnen mit einer der Zyklotronfrequenz entsprechenden Umlauffrequenz. Diese ist direkt proportional zur Stärke des Magnetfeldes. Bei geeigneter Wahl der Magnetfeldstärke regen die spiralenden Elektronen im Resonator die gewünschten elektromagnetischen Wellen im Millimeter- oder Submillimeterbereich an. Diese werden aus dem Resonator ausgekoppelt und dem Ausgang des Gyrotrons zugeführt. Ein wichtiges Anwendungsgebiet wird die Kernfusion sein, wo die Energie der Wellen zur Heizung des Fusionsplasmas dienen soll.

Im allgemeinen entstehen im Resonator TEMₘₙₚ-Moden. Die Indizes m und n bezeichnen Transversalmoden, während p für Longitudinalmoden steht (vgl. auch H. Kogelnik, 1966, Modes in Optical Resonators; Lasers, Vol. 1, herausgegeben von A.K. Levine, New York: Marcel Dekker, S. 295). Normalerweise werden in einem Gyrotron nur die TEMₒₒₚ-Moden selektiert, weil sie die geringsten Diffraktionsverluste aufweisen. Im folgenden sollen der Einfachheit halber auch nur solche Moden betrachtet werden. Gleichwohl gelten alle nachstehenden Aussagen auch für die allgemeineren TEMₘₙₚ-Moden. Damit die thermische Belastung der Hohlspiegel in einem Hochenergie-Gyrotron nicht zu gross wird (die Feldleistung im Resonator kann einige Megawatt betragen), müssen deren Abmessungen wesentlich grösser als die Wellenlänge der elektromagnetischen Strahlung sein. Ein praktischer Wert für p liegt im Bereich zwischen 40 und 400. Das hat allerdings zur Folge, dass der Frequenzabstand zwischen zwei benachbarten Moden TEMₒₒₚ und TEMₒₒ₍ₚ₊₁₎ wesentlich kleiner ist als das Instabilitäts-Frequenzband des Gyrotrons. Das wirft das Problem einer Moden-Konkurrenz auf (vgl. z.B. Bondeson et al., Infrared and Millimeter Waves 9, S.309 - 340, 1983, Academic Press, New-York).

Nun ist für die meisten Anwendungen die Reinheit der Moden des Gyrotrons von ausschlaggebender Bedeutung.

Numerische Berechnungen zeigen, dass unter geeigneten Bedingungen der quasi-optische Resonator auf einer longitudinalen Mode betrieben werden kann. Bei der Wahl eines günstigeren inhomogenen Magnetfeldprofils ist dies nicht mehr der Fall. Die Effizienz des Energieübertrags aus dem Elektronenstrahl auf das elektromagnetische Feld wird dann wegen der nichtlinearen Modenkonkurrenz herabgesetzt.

Die Erfindung, wie sie in den Patentansprüchen gekennzeichnet ist, löst die Aufgabe, eine Resonatorstruktur der eingangs genannten Art anzugeben, in welcher eine einzelne, gewünschte Longitudinalmode TEMₒₒₚ gegenüber ihren benachbarten Moden TEM_{ooq} (q = p ±1, p ±2, ...) bevorzugt und effizient angeregt wird.

Moden sind stehende Wellen im Resonator. Für sie sind die Oberflächen der Hohlspiegel Flächen gleicher Phase. Zudem verschwindet auf ihnen die tangentiale Komponente des elektrischen Feldvektors. Die Oberflächen der Hohlspiegel sind daher Knotenflächen für die Moden. Beim erfindungsgemässen Resonator weisen die Hohlspiegel mehrere stufenförmig gegeneinander versetzte Spiegelflächen auf. In einer solchen Resonatorstruktur bilden sich bevorzugt solche Moden aus, für die der stufenförmige Versatz der einzelnen Spiegelflächen gegeneinander annähernd einem ganzen Vielfachen ihrer halben Wellenlänge entspricht und für die deshalb sämtliche Spiegelflächen Knotenflächen sind. In dem nach der Erfindung die einzelnen Spiegelflächen um ein oder mehrere ganze Vielfache der halben Wellenlänge λₚ/2 der gewünschten TEMₒₒₚ-Mode versetzt sind, gilt diese Bedingung gerade für die gewünschte Mode. Sie gilt dagegen nicht für die zur gewünschten Mode benachbarten Moden TEM_{ooq}. Diese erleiden im erfindungsgemässen Resonator höhere Diffraktionsverluste als in einem Resonator ohne Stufenstruktur. Durch die höheren Diffraktionsverluste ihrer benachbarten Moden TEM_{ooq} wird die gewünschte Mode TEMₒₒₚ im Resonator nach der Erfindung bevorzugt angeregt. Zudem ist die Anregung der gewünschten Mode TEMₒₒₚ im erfindungsgemässen Resonator wesentlich effizienter als in einem Resonator ohne Stufenstruktur.

Optimale Ergebnisse können durch Verwendung der in den abhängigen Patentansprüchen gekennzeichneten Bemessungsvorschriften erzielt werden. Um genügend grosse Diffraktionsverluste der benachbarten Moden zu erreichen, sollte der totale stufenförmige Versatz der einzelnen Spiegelflächen zwischen 6 und 10 halben Wellenlängen λₚ/2 der gewünschten TEMₒₒₚ-Mode betragen. Die Flächen der einzelnen Spiegelflächen sind relativ zueinander mit Vorteil so bemessen, dass auf sie annähernd der gleiche Energiefluss entfällt. Für die Auskopplung der elektromagnetischen Wellen können Schlitze vorgesehen werden.

Im folgenden werden Ausführungsformen der Erfindung unter Bezugnahme auf die Zeichnung beispielsweise erläutert.

Es zeigt:
- Fig. 1: eine bevorzugte Ausführungsform eines Resonators nach der Erfindung in nicht massstabsgetreuer, geschnittener Darstellung mit zwei Hohlspiegeln mit lediglich jeweils zwei gegeneinander versetzten Spiegelflächen,
- Fig. 2: die Aufsicht auf einen der Hohlspiegel nach Fig. 1,
- Fig. 3: in 6 Diagrammen a) bis f) die zeitliche Entwicklung der Modenkonkurrenz in einem Resonator nach der Art von Fig. 1 und
- Fig. 4: in geschnittener Darstellung einen Hohlspiegel für einen Resonator nach der Erfindung mit drei gegeneinander versetzten Spiegelflächen.

Der in Fig. 1 dargestellte, offene, quasi-optische Resonator besteht aus zwei identischen, einander gegenüberliegenden, runden Hohlspiegeln 1 und 2. Diese weisen jeweils zwei stufenförmig gegeneinander versetzte Spiegelflächen 1.1 und 1.2 bzw. 2.1 und 2.2 auf. Die Spiegelflächen 1.1, 1.2, 2.1 und 2.2 sind sphärisch gekrümmt mit annähernd gleichen Krümmungsradien R und sind Knotenflächen der sich im Resonator ausbildenden, stehenden Wellen angepasst. Die Spiegelflächen 1.1 und 1.2 einerseits und die Spiegelflächen 2.1 und 2.2 andererseits sind konzentrisch zueinander angeordnet. Die inneren Spiegelflächen 1.1 und 2.1 sind als durchgehende, zentrale Spiegelflächen ausgebildet. Sie sind von den äusseren Spiegelflächen 1.2 und 2.2 ringförmig umgeben. Der die inneren Spiegelflächen 1.1 und 2.1 begrenzende Radius r_{1.1} bzw. r_{2.1} entspricht dem inneren Radius der äusseren Spiegelflächen 1.2 bzw. 2.2. In den äusseren Spiegelflächen 1.2 und 2.2 sind ringförmige Schlitze 1.3 und 2.3 vorgesehen. Diese dienen zur Auskopplung der elektromagnetischen Wellen aus dem Resonator. Die Schlitze 1.3 und 2.3 brauchen nicht in sich geschlossen zu sein. Sie können von Stegen unterbrochen sein, wie dies aus der in Fig. 2 dargestellten Aufsicht auf einen der Hohlspiegel 1 oder 2 deutlich wird. Ueber die Stege ergibt sich in vorteilhafter Weise eine mechanische Verbindung zwischen dem innerhalb und ausserhalb der Schlitze liegenden Spiegelbereich. Die Bezugszeichen in Fig. 2 stimmen mit dem entsprechenden Bezugszeichen von Fig. 1 überein.

Damit sich im Resonator zwischen den Hohlspiegeln 1 und 2 die gewünschte Mode TEMₒₒₚ gegenüber ihren benachbarten Moden TEM_{ooq} bevorzugt ausbilden kann, muss der stufenförmige Versatz h der Spiegelflächen 1.1 und 1.2 einerseits bzw. der Spiegelflächen 2.1 und 2.2 andererseits gegeneinander, wie bereits erläutert, wenigstens annähernd einem oder mehreren ganzen Vielfachen der halben Wellenlänge λₚ/2 der gewünschten Mode betragen. Vorzugsweise beträgt er zwischen 6 λₚ/2 und 10 λₚ/2.

Der Radius a der Hohlspiegel 1 und 2 sowie ihr gegenseitiger Abstand d sollte eine Fresnelzahl N (definiert als a²/(λₚd)) zwischen 0.5 und 10 ergeben. Weiter sollte der gegenseitige Abstand d der Hohlspiegel 1 und 2 grösser als 50 λₚ sein. Er wird bezüglich der Grundflächen der äusseren Spiegelflächen 1.2 bzw. 2.2 genommen.

Die Flächen der Spiegelflächen 1.1 und 1.2 bzw. 2.1 und 2.2 sind relativ zueinander so bemessen, dass auf sie jeweils annähernd der gleiche Energiefluss entfällt. Dabei sind auch die Schlitze 1.3 bzw. 2.3 sowie ihre durch die Radien r_{1.3.1} und r_{1.3.2} bzw. r_{2.3.1} und r_{2.3.2} bestimmte Breite und Lage in den äusseren Spiegelflächen 1.2 bzw. 2.2 zu berücksichtigen. Die Energieverteilung auf den Spiegeln ist durch eine gauss'sche Verteilung gegeben, so dass der Energiefluss im Zentrum der Hohlspiegel 1, 2 grösser ist als am Rand. Deshalb sind die äusseren Spiegelflächen 1.2 bzw. 2.2 flächenmässig grösser als die zentralen Spiegelflächen 1.1 bzw. 2.1.

Grundsätzlich kann für jede gewünschte Resonanzfrequenz die Resonatorgeometrie so gewählt werden, dass man ein Optimum bezüglich Diffraktionsverluste und Auskopplung der Energie durch die Schlitze erreicht. Als Beispiel sei die Resonanzfrequenz von 120 GHz mit der entsprechenden Wellenlänge von 2,5 mm betrachtet. Dies entspricht für den Resonator mit den nachfolgend optimierten Grössen einer TEMₒₒₚ mit p = 287. Für die die Resonatorgeometrie festlegenden Grössen ergeben sich in diesem Fall die folgenden bevorzugten Werte:

Im gewählten Beispiel beträgt der gegenseitige Versatz h der Spiegelflächen 1.1 und 1.2 bzw. 2.1 und 2.2 etwa 8 λₚ/2 und der gegenseitige Abstand d der Hohlspiegel 1 und 2 voneinander 144 λₚ. Die Zahl N aus der Beziehung N = a²/λₚd beträgt hier 5,44. Vorstehend sind hinter den Zahlenangaben für sämtliche Radien noch die Polarwinkel ϑ₁, ϑ_{2.1}, ϑ_{2.2} und ϑ₃ angegeben, unter denen die Ränder der sphärisch gekrümmten Spiegelflächen 1.1 und 2.1 bzw. 2.1 und 2.2 sowie die Ränder der Schlitze 1.3 bzw. 2.3 von ihren um h gegeneinander versetzten Krümmungsmittelpunkten aus erscheinen. Für den Hohlspiegel 1 sind diese Polarwinkel sowie die Krümmungsmittelpunkte in Fig. 1 eingezeichnet. Letztere sind mit M_{1.1} und M_{1.2} bezeichnet.

Im beispielsweise betrachteten, speziellen Fall ergeben sich folgende Werte für die Diffraktionsverluste der bevorzugten Mode TEMₒₒ₂₈₇ sowie ihrer benachbarten Moden TEM_{oo287±1,...,5}:

Fig. 3 zeigt in 6 Diagrammen a) bis f) die Ergebnisse einer numerischen Simulation der Konkurrenz der Moden 285 bis 298 in ihrer zeitlichen Abfolge innerhalb einer Zeitspanne von etwa 20 usec. In den einzelnen Diagrammen sind entlang der diskreten Abszisse die Moden TEMₒₒ₂₈₅ bis TEMₒₒ₂₈₉ aufgetragen. Die Ordinate entspricht jeweils der Effizienz E in % des Energieübertrags vom Elektronenstrahl auf die einzelnen Moden. Die Diagramme a) bis f) geben die Situation im Resonator zu aufeinanderfolgenden Zeitpunkten wieder. Nach einer anfänglichen Konkurrenz sämtlicher Moden (vornehmlich in den Diagrammen a) bis c)) setzt sich die gewünschte Mode TEMₒₒ₂₈₇ schliesslich durch und bleibt praktisch als einzige übrig mit einer elektronischen Effizienz von 34 %. Eine zu Vergleichszwecken vorgenommene Simulation für einen Resonator ohne Stufenstruktur ergab unter sonst gleichen Bedingungen die Dominanz zweier Moden, nämlich der Moden TEMₒₒ₂₈₅ und TEMₒₒ₂₈₆ und dies auch nur mit einer elektronischen Effizienz von 25 %.

Durch die Erfindung können also gewünschte Moden praktisch rein und mit hoher Effizienz erzeugt werden.

Die Hohlspiegel brauchen nach der Erfindung nicht lediglich zwei gegeneinander versetzte Spiegelflächen aufzuweisen. Sie können auch mit drei oder noch mehr gegeneinander versetzten Spiegelflächen versehen sein. Zudem muss die äussere bzw. müssen die äusseren Spiegelflächen gegenüber der zentralen Spiegelfläche sowie gegeneinander nicht, wie im Beispiel von Fig. 1, zurückversetzt sein. Auch eine umgekehrte Versetzung ist möglich, da sie physikalisch im wesentlichen äquivalent ist. Schliesslich sind Schlitze in den Hohlspiegeln zur Auskopplung der elektromagnetischen Wellen nicht die einzige Möglichkeit, sondern die elektromagnetische Leistung könnte, da der Resonator offen ist, durch Diffraktion an den Spiegelrändern in einer geeigneten Weise gesammelt werden.

In Fig. 4 ist ein Hohlspiegel in geschnittener Darstellung mit drei gegeneinander versetzten Spiegelflächen ohne Schlitze dargestellt. Die Spiegelflächen sind in umgekehrter Weise gegeneinander versetzt wie bei den Holspiegeln 1 und 2 nach Fig. 1.

## Patentansprüche

1. Offener, quasi-optischer Resonator für elektromagnetische Millimeter- und Submillimeterwellen mit zwei einander gegenüberliegenden Hohlspiegeln (1, 2) mit annähernd sphärischer Krümmung, dadurch gekennzeichnet, dass die Hohlspiegel (1, 2) zur Begünstigung der Ausbildung einer einzelnen, gewünschten TEMₒₒₚ-Mode gegenüber TEM_{ooq}-Moden mit q = p ±1, p ±2, ..., jeweils mindestens zwei um ein oder mehrere ganze Vielfache der halben Wellenlänge λₚ/2 der gewünschten TEMₒₒₚ-Mode stufenförmig gegeneinander versetzte Spiegelflächen (1.1, 1.2 bzw. 2.1, 2.2) aufweisen (Fig. 1).

2. Offener, quasi-optischer Resonator nach Anspruch 1, dadurch gekennzeichnet, dass die gegeneinander stufenförmig versetzten Spiegelflächen (1.1, 1.2 bzw. 2.1, 2.2) der Hohlspiegel (1, 2) konzentrisch zueinander angeordnet sind und die innerste Spiegelfläche (1.1 bzw. 2.1) jeweils als durchgehende Zentralfläche ausgebildet ist (Fig. 1).

3. Offener, quasi-optischer Resonator nach einem der Ansprüche 1 oder 2, dadurch gekennzeichnet, dass bei beiden Hohlspiegeln (1, 2) in einer der Spiegelflächen, vorzugsweise in einer äusseren (1.2 bzw. 2.2), mindestens ein vorzugsweise ringförmiger Schlitz (1.3 bzw. 2.3) zur Auskopplung der elektromagnetischen Wellen vorgesehen ist (Fig. 1).

4. Offener, quasi-optischer Resonator nach einem der Ansprüche 1 bis 3, dadurch gekennzeichnet, dass der Krümmungsradius aller Spiegelflächen (1.1, 1.2 bzw. 2.1, 2.2) annähernd gleich ist (Fig. 1).

5. Offener, quasi-optischer Resonator nach einem der Ansprüche 1 bis 4, dadurch gekennzeichnet, dass der gegenseitige Abstand d der Hohlspiegel (1, 2) sowie ihr Radius a der Beziehung
${\text{N = a² /λ}}_{\text{p}} \text{d}$
genügen, wobei N eine Zahl zwischen 0,5 und 10 ist (Fig. 1).

6. Offener, quasi-optischer Resonator nach einem der Ansprüche 1 bis 5, dadurch gekennzeichnet, dass der gegenseitige Abstand d der Hohlspiegel (1, 2) grösser als 50 λₚ ist (Fig. 1).

7. Offener, quasi-optischer Resonator nach einem der Ansprüche 1 bis 6, dadurch gekennzeichnet, dass die Flächen der einzelnen Spiegelflächen (1.1, 1.2 bzw. 2.1, 2.2) relativ zueinander so bemessen sind, dass auf sie etwa der gleiche Energiefluss entfällt (Fig. 1).

8. Offener, quasi-optischer Resonator nach einem der Ansprüche 1 bis 7, dadurch gekennzeichnet, dass die Hohlspiegel (1, 2) jeweils zwei stufenförmig, vorzugsweise um etwa 6 λₚ/2 bis 10 λₚ/2 gegeneinander versetzte Spiegelflächen (1.1, 1.2 bzw. 2.1, 2.2) aufweisen (Fig. 1).

9. Offener, quasi-optischer Resonator nach einem der Ansprüche 1 bis 8, dadurch gekennzeichnet, dass für λₚ = 2,5 mm der Abstand d der Hohlspiegel 360 mm, der Krümmungsradius (R) der Hohlspiegel (1, 2) 288 mm und die stufenförmige Versetzung (h) der Spiegelflächen (1.1, 1.2 bzw. 2.1, 2.2) jeweils 10,033 mm beträgt, dass die zentrale Spiegelfläche (1.1 bzw. 2 1) jeweils einen Radius (r_{1.1} bzw r_{2.1}) von 12 mm und die äussere Spiegelfläche (1.2 bzw. 2.2) jeweils den gleichen Radius (r_{1.1} bzw. r_{2.1}) als inneren und den Radius a jeweils als äusseren Radius aufweist und dass der Schlitz (1.3 bzw. 2.3) jeweils in der äusseren Spiegelfläche (1.2 bzw. 2.2) zwischen einem Radius (r_{1.3.1} bzw. r_{2.3.1}) von 26 mm und einem Radius (r_{1.3.2} bzw. r_{2.3.2}) von 43,5 mm vorgesehen ist (Fig. 1).

10. Offener, quasi-optischer Resonator nach einem der Ansprüche 1 bis 9, dadurch gekennzeichnet, dass die äusseren Spiegelflächen (1.2 bzw. 2.2) gegenüber den zentralen Spiegelflächen (1.1 bzw. 2.1) jeweils zurückversetzt sind (Fig. 1).

## Claims

1. Open, quasi-optical resonator for electromagnetic millimetre and sub-millimetre waves, having two concave reflectors (1,2), disposed opposite one another, with approximately spherical curvature, characterised in that the concave reflectors (1,2), in order to promote the development of an individual, desired TEMₒₒₚ mode as compared with TEMₒₒₚ modes with q = p ±1, p ±2, ..., exhibit in each instance at least two reflector surfaces (1.1, 1.2 and 2.1, 2.2 respectively) offset relative to one another in the manner of steps by one or more integral multiples of the semi-wavelength λₚ/2 of the desired TEMₒₒₚ mode (Fig. 1).

2. Open, quasi-optical resonator according to Claim 1, characterised in that the reflector surfaces (1.1., 1.2 and 2.1, 2.2 respectively), which are offset relative to one another in the manner of steps, of the concave reflectors (1,2) are disposed concentrically with one another, and the innermost reflector surface (1.1 and 2.1 respectively) is constructed in each instance as a continuous central surface (Fig. 1).

3. Open, quasi-optical resonator according to one of Claims 1 or 2, characterised in that in both concave reflectors (1,2) in one of the reflector surfaces, preferably in an outer one (1.2 or 2.2), at least one preferably annular slit (1.3 or 2.3) is provided for coupling out the electromagnetic waves (Fig. 1).

4. Open, quasi-optical resonator according to one of Claims 1 to 3, characterised in that the radius of curvature of all reflector surfaces (1.1, 1.2, and 2.1, 2.2 respectively) is approximately the same (Fig. 1).

5. Open, quasi-optical resonator according to one of Claims 1 to 4, characterised in that the mutual spacing d of the concave reflectors (1,2) as well as their radius a satisfy the relation
${\text{N = a²/λ}}_{\text{p}} \text{d}$
where N is a number between 0.5 and 10 (Fig. 1).

6. Open, quasi-optical resonator according to one of Claims 1 to 5, characterised in that the mutual spacing d of the concave reflectors (1,2) is greater than 50λₚ (Fig. 1).

7. Open, quasi-optical resonator according to one of Claims 1 to 6, characterised in that the surfaces of the individual reflector surfaces (1.1, 1.2 and 2.1, 2.2 respectively) are dimensioned relative to one another in such a manner that approximately the same energy flux is incident on them (Fig. 1).

8. Open, quasi-optical resonator according to one of Claims 1 to 7, characterised in that the concave reflectors (1,2) exhibit in each instance two reflector surfaces (1.1, 1.2 and 2.1, 2.2 respectively) displaced relative to one another in the manner of steps, preferably by approximately 6 λₚ/2 to 10 λₚ/2 (Fig. 1).

9. Open, quasi-optical resonator according to one of Claims 1 to 8, characterised in that for p = 2.2 mm the spacing d of the concave reflectors amounts to 360 mm, the radius of curvature (R) of the concave reflectors (1,2) amounts to 288 mm and the step-like offset (h) of the reflector surfaces (1.1, 1.2 and 2.1, 2.2 respectively) amounts in each instance to 10.033 mm, in that the central reflector surface (1.1 or 2.1) exhibits in each instance a radius (r_{1.1} or r_{2.1}) of 12 mm and the outer reflector surface (1.2 or 2.2) exhibits in each instance the same radius (r_{1.1} or r_{2.1}) as the inner one and the radius a in each instance as outer radius, and in that the slit (1.3 or 2.3) is provided, in each instance, in the outer reflector surface (1.2 or 2.2) between a radius (r_{1.3.1} or r_{2.3.1}) of 26' mm and a radius (r_{1.3.2} or r_{2.3.2}) of 43.5 mm (Fig. 1).

10. Open, quasi-optical resonator according to one of Claims 1 to 9, characterised in that the outer reflector surfaces (1.2 and 2.2 respectively) are set back in each instance relative to the central reflector surfaces (1.1 and 2.1 respectively) (Fig. 1).

## Revendications

1. Résonateur quasi optique ouvert pour des ondes électromagnetiques millimétriques et sous-millimétriques comportant, l'un en face de l'autre, deux miroirs concaves (1, 2) à courbure approximativement sphérique, caractérisé en ce que les miroirs concaves (1, 2), pour favoriser la création d'un mode TEMₒₒₚ souhaité unique par rapport aux modes TEM_{ooq}, où q = p ±1, p ±2, ..., présentent chacun au moins deux aires de miroir (1.1, 1.2 et 2.1, 2.2) décalées l'une par rapport à l'autre en échelons d'un ou de plusieurs multiples entiers de la demi-longueur d'onde λₚ/2 du mode TEMₒₒₚ souhaité (Fig. 1).

2. Résonateur quasi optique ouvert suivant la revendication 1, caractérisé en ce que les aires de miroir (1.1, 1.2 et 2.1, 2.2) des miroirs concaves (1, 2) décalées en échelons l'une par rapport à l'autre sont disposées concentriquement et l'aire de miroir interne (1.1 et 2.1) est formée chaque fois par une aire centrale continue (Fig. 1).

3. Résonateur quasi optique ouvert suivant la revendication 1 ou 2, caractérisé en ce que, dans les deux miroirs concaves (1, 2) dans une des aires de miroir, de préférence dans une aire extérieure (1.2 ou 2.2), au moins une fente, de préférence annulaire (1.3 ou 2.3), est prévue pour la sortie des ondes électromagnétiques (Fig. 1).

4. Résonateur quasi optique ouvert suivant l'une quelconque des revendications 1 à 3, caractérisé en ce que le rayon de courbure de toutes les aires de miroir (1.1, 1.2 et 2.1, 2.2) est approximativement égal (Fig. 1).

5. Résonateur quasi optique ouvert suivant l'une quelconque des revendications 1 à 4, caractérisé en ce que la distance réciproque d des miroirs concaves (1, 2), ainsi que leur rayon a satisfont à la relation :
${\text{N = a²/λ}}_{\text{p}} \text{d}$
où N est un nombre compris entre 0,5 et 10 (Fig. 1).

6. Résonateur quasi optique ouvert suivant l'une quelconque des revendications 1 à 5, caractérisé en ce que l'espacement réciproque d des miroirs concaves (1, 2) est supérieur à 50 λₚ (Fig. 1).

7. Résonateur quasi optique ouvert suivant l'une quelconque des revendications 1 à 6, caractérisé en ce que les surfaces des aires de miroir individuelles (1.1, 1.2 et 2.1, 2.2) sont dimensionnées les unes par rapport aux autres d'une manière telle qu'elles reçoivent approximativement le même flux d'énergie (Fig. 1).

8. Résonateur quasi optique ouvert suivant l'une quelconque des revendications 1 à 7, caractérisé en ce que les miroirs concaves (1, 2) comportent chacun deux aires de miroir (1.1, 1.2 et 2.1, 2.2) décalées l'une par rapport à l'autre en échelons, de préférence d'environ 6 λₚ/2 à 10 λₚ/2 (Fig. 1).

9. Résonateur quasi optique ouvert suivant l'une quelconque des revendications 1 à 8, caractérisé en ce que, pour λₚ = 2,5 mm, la distance d entre les miroirs concaves est de 360 mm, le rayon de courbure (R) des miroirs concaves (1, 2) est de 288 mm et le décalage en échelons (h) des aires de miroir (1.1, 1.2 et 2.1, 2.2) est chaque fois de 10,033 mm, que l'aire de miroir centrale (1.1, 2.1) présente chaque fois un rayon (r_{1.1}, r_{2.1}) de 12 mm et que l'aire de miroir extérieure (1.2, 2.2) présente chaque fois le même rayon (r_{1.1}, r_{2.1}) en tant que rayon intérieur et le rayon a en tant que rayon extérieur et que la fente (1.3, 2.3) est prévue chaque fois dans l'aire de miroir extérieure (1.2, 2.2) entre un rayon (r_{1.3.1}, r_{2.3.1}) de 26 mm et un rayon (r_{1.3.2}, r_{2.3.2}) de 43,5 mm (Fig. 1).

10. Résonateur quasi optique ouvert suivant l'une quelconque des revendications 1 à 9, caractérisé en ce que les aires de miroir extérieures (1.2, 2.2) sont décalées en retrait, chacune par rapport aux aires de miroir centrales (1.1, 2.1) (Fig. 1).
